# EUROPÄISCHE PATENTSCHRIFT

(11) **EP 2 360 655 B1**
(45) Veröffentlichungstag und Bekanntmachung des Hinweises auf die Patenterteilung: **27.07.2016**
(21) Anmeldenummer: 11154101.7
(22) Anmeldetag: 11.02.2011
(51) Int. Cl.: G08G 1/16

(54) **Verfahren und System zur Ermittlung einer Umgebungsinformation eines Fahrzeugs**
Method and system for determining ambient information of a vehicle
Procédé et système de détermination d'une information d'environnement d'un véhicule

(30) Priorität: 17.02.2010 DE 102010008306
(43) Veröffentlichungstag der Anmeldung: 24.08.2011
(73) Patentinhaber: Continental Automotive GmbH, 30165 Hannover (DE)
(72) Erfinder: Aunkofer, Markus, 93326 Abensberg (DE); Menzel, Marc, Dr., 35096 Weimar (Lahn) (DE); Stählin, Ulrich, Dr., 65760 Eschborn (DE)

(56) Entgegenhaltungen:
- WO-A1-2009/074655
- DE-A1-102005 017 419
- US-A1- 2008 018 493

## Beschreibung

Die Erfindung betrifft ein Verfahren und ein System zur Ermittlung mindestens einer verkehrsrelevanten Umgebungsinformation eines Fahrzeugs.

### Stand der Technik

Ein derartiges Verfahren und ein derartiges System zur Ermittlung mindestens einer verkehrsrelevanten Umgebungsinformation eines Fahrzeugs sind zum Beispiel als Abstandswarnsysteme oder ACC: "Adaptive Cruise Control" im Rahmen von Fahrerassistenzsystemen bekannt. Solche Systeme basieren zumeist auf einer Radarsensor-Sende-/Empfangseinheit im oder am Fahrzeug.

Die Druckschrift WO 2009/074655 A1 zeigt ein Verfahren zur Ermittlung mindestens einer verkehrsrelevanten Umgebungsinformation eines Fahrzeugs, wobei eine Empfangseinrichtung mindestens eines Funksystems zur fahrzeuginternen Erfassung und Auswertung von Daten mindestens einer Betriebsgröße des einen Fahrzeugs genutzt wird, um versandte Daten eines Funksystems mindestens eines anderen Fahrzeugs in der durch die Empfangsreichweite der Empfangseinrichtung gegebene Umgebung des einen Fahrzeugs zu empfangen, wobei die verkehrsrelevante Umgebungsinformation aus diesen Daten ermittelt wird und das Funksystem ein kabelloses Reifendruckkontrollsystem ist.

### Aufgabe

Aufgabe der Erfindung ist es, ein Verfahren und ein System zur Ermittlung mindestens einer verkehrsrelevanten Umgebungsinformation eines Fahrzeugs bereitzustellen, die preisgünstig und einfach sind. Mit Vorteil wird die Umgebungsinformation dabei aus leicht zu beziehenden Daten ermittelt.

Die Lösung der Aufgabe erfolgt erfindungsgemäß durch die Merkmale der unabhängigen Ansprüche. Vorteilhafte Ausgestaltungen sind in den Unteransprüchen angegeben.

Das erfindungsgemäße Verfahren zeichnet sich dadurch aus, dass eine Empfangseinrichtung eines Funksystems zur fahrzeuginternen Erfassung und Auswertung von Daten mindestens einer Betriebsgröße des einen Fahrzeugs genutzt wird, um versandte Daten eines Funksystems mindestens eines anderen Fahrzeugs in der durch die Empfangsreichweite der Empfangseinrichtung gegebene Umgebung des einen Fahrzeugs zu empfangen, wobei die verkehrsrelevante Umgebungsinformation aus diesen Daten ermittelt wird.

Das Fahrzeug ist bevorzugt ein Kraftfahrzeug, insbesondere ein Personenkraftwagen.

Dabei ist vorgesehen, dass das Funksystem des einen Fahrzeugs und/oder des anderen Fahrzeugs ein kabelloses Reifendruckkontrollsystem (Tire Pressure Monitoring System: TPMS) ist. Reifendruckkontrollsysteme dienen der Überwachung des Reifendrucks bei Fahrzeugen, um Unfälle, die durch zu niedrigen Reifenluftdruck verursacht werden, zu minimieren und frühzeitig zu erkennen. Es wird unterschieden zwischen direkten und indirekten Reifendruckkontrollsystemen. Die Funksysteme beider Fahrzeuge sind kabellose Reifendruckkontrollsysteme.

Normalerweise werden nur die "eigenen" TPMS-Signale empfangen, alle nicht am Fahrzeug angelernten IDs werden ausgefiltert. Jedoch ist es technisch kein Problem, die ID-Filterung zu deaktivieren und auch die IDs anderer Fahrzeuge zu empfangen. Zusätzlich müssen noch unterschiedliche Protokolle unterstütz werden, da die TPMS-Sender von unterschiedlichen Herstellern kommen; hier gibt es aber auch Bestrebungen, dies zu vereinheitlichen: Generisches VDA Protokoll für TPMS.

Typischerweise senden die Sendemodule eines TPMS ihre Daten relativ selten (zumeist etwa ein Mal pro Minute, die Wiederholungsrate kann aber unter bestimmten Umständen auch bis zu vier Mal pro Minute sein). Werden diese Informationen auch von anderen Fahrzeugen als dem sendenden Fahrzeug (hier also von dem einen Fahrzeug) empfangen, so kann das Signal anhand der Botschafts-ID von den Signalen bzw. Daten des eigenen Funksystems unterschieden werden. Diese externen Daten können anschließend als quasi-CAM (CAM: Common Awareness Message) verwendet werden.

Insbesondere ist vorgesehen, dass das Funksystem des einen Fahrzeugs ein Funksystem zum Empfang von Daten eines kabellosen Reifendruckkontrollsystems und/oder eines Funkschlüssels ist. Der Funkschlüssel ist zum Beispiel Teil eines Zugangs- und Fahrtberechtigungssystems.

Gemäß einer weiteren bevorzugten Ausführungsform der Erfindung ist vorgesehen, dass das eine Fahrzeug mindestens ein weiteres Funksystem aufweist, über das es die Daten und/oder die verkehrsrelevante Umgebungsinformation weiterversendet. Dieses weitere Funksystem ist bevorzugt ein im Fahrzeug vorhandenes Funksystem, beziehungsweise diese weiteren Funksysteme sind im Fahrzeug vorhandene Funksysteme. Dieses mindestens eine weitere Funksystem bzw. Drahtlos-System kann beispielsweise ein RKE-, GSM-, GPRS-, EDGE-, UMTS-, LTE-, WiMax-, WLAN-, ZigBee- und/oder Bluetooth-System sein. Auf diese Weise können die Daten und/oder die verkehrsrelevante Umgebungsinformation an weitere Fahrzeuge und/oder Basis- bzw. Relaisstationen weitergegeben beziehungsweise mit diesen ausgetauscht werden. Durch eine derartige "vernetzung" kann die Informationsdichte stark erhöht werden.

Insbesondere ist das weitere Funksystem ein Zugangs- und Fahrtberechtigungssystem, bevorzugt ein sogenanntes Remote-Keyless-Entry-System (RKE) und/oder ein Passive-Entry-System (PASE).

In heutigen Fahrzeugen sind diese Funksysteme, nämlich ein Remote Keyless Entry (RKE) bzw. Passive Entry (PASE) Funksystem, typischerweise bei 433 MHz bzw. 868 MHz (USA 315 MHz und 915 MHZ) und ein aktives TPMS Tire Pressure Monitoring System), typischerweise bei 433 MHz (USA 315 Mhz), größtenteils bereits vorhanden. Idealerweise werden diese beiden Systeme so kombiniert, dass verbaute Hardware für beide Funktionen verwendet werden kann. Das kann z. B. dadurch geschehen, dass nur eine Antenne verwendet wird, und die Empfangseinrichtung (der Empfänger) beide Signale empfängt und unterscheiden kann. Unter Umständen muss dazu die Empfangseinrichtung in der Lage sein, sowohl 433 MHz als auch 868 MHz zu unterstützen und gegebenenfalls zwischen diesen beiden Frequenzen umzuschalten bzw. beide Frequenzen gleichzeitig zu empfangen.

Bei Remote Keyless Entry (RKE) bzw. Passive Entry (PASE) Funksystemen sind die vom "Schlüssel" versandten Daten ereignisbasiert versandte Daten; bei aktiven Reifendruckkontrollsystemen (TPMS) sind die versandten Daten typischerweise periodisch versandte Daten oder werden durch das Fahrzeug getriggert.

Ist das Verfahren insbesondere eine Ergänzung eines Systems einer zu einer Fahrzeug-zu-X (C2X) Kommunikation erweiterten drahtlosen Fahrberechtigung (RKE), so muss keine Änderung am TPMS und/oder RKE-System und/oder PASE-System vorgenommen werden. Die Privatsphäre des Fahrzeughalters bzw. Fahrzeugführers bleibt geschützt, da keine neuartigen Daten versendet werden, die Daten nur sehr selten versendet werden und die Daten keine Information über eine Zugehörigkeit zu einem individuellen Fahrzeug enthalten.

Gemäß noch einer weiteren bevorzugten Ausführungsform der Erfindung ist vorgesehen, dass bei der Ermittlung der verkehrsrelevanten Umgebungsinformation weiterhin mindestens eine Bewegungsinformation der Fahrzeugbewegung des einen Fahrzeugs eingeht. Eine mögliche Bewegungsinformation ist zum Beispiel die Geschwindigkeit des einen Fahrzeugs.

Alternativ oder zusätzlich ist insbesondere vorgesehen, dass bei der Ermittlung der verkehrsrelevanten Umgebungsinformation weiterhin mindestens eine Ortsinformation des einen Fahrzeugs eingeht. Diese Ortsinformation ist bevorzugt eine mittels Global Positioning System (GPS) ermittelte Ortsinformation. Alternativ oder zusätzlich ist weiterhin bevorzugt vorgesehen, dass bei der Ermittlung der verkehrsrelevanten Umgebungsinformation die Signalstärke der Daten (bzw. Signale) eingeht.

Insbesondere ist vorgesehen, dass die verkehrsrelevante Umgebungsinformation eine Fahrzeugdichteinformation und/oder eine Abstandsinformation zu dem anderen Fahrzeug und/oder eine Relativbewegungsinformation des einen und des anderen Fahrzeugs bzw. der anderen Fahrzeuge ist.

Darüber hinaus kann die Anzahl der anderen Fahrzeuge in der Umgebung abgeschätzt werden und so zum Beispiel eine Stauerkennung erfolgen bzw. unterstützt werden. Zusätzlich kann erkannt werden, ob sich die empfangenen IDs sehr oft ändern oder nicht. In Kombination mit der eigenen Geschwindigkeit kann dann ebenfalls die Stauerkennung verbessert werden, zum Beispiel, wenn die Geschwindigkeit sehr gering bzw. zu gering für die Straßenklasse ist oder auf Verkehr auf Nachbarspuren geschlossen werden.

Über die Empfangsfeldstärke der entsprechenden Empfangseinrichtung kann zudem auf den Abstand geschlossen werden und damit ein besseres Bild der Umgebung erstellt werden. Dieser Abstand ist zwar ungenau, es kann aber eine Abschätzung erfolgen und vor allem ein Vergleich zwischen verschiedenen empfangenen Botschaften erfolgen. Als Referenz kann dabei eine typische Sendeleistung von -10 dBm bis -20dBm (0.1 bis 0,01 mW) angesehen werden. Typische Empfangsleistung bei TPMS ist -80 dBm bis -60 dBm. Dies gibt die Empfangsreichweite vor.

Das erfindungsgemäße Informationssystem zur Ermittlung mindestens einer verkehrsrelevanten Umgebungsinformation eines Fahrzeugs zeichnet sich dadurch aus, dass diesem System eine Empfangseinrichtung eines Funksystems zur fahrzeuginternen Erfassung und Auswertung von Daten mindestens einer Betriebsgröße des einen Fahrzeugs zugeordnet ist, die nutzbar ist, um versendete Daten eines Funksystems mindestens eines anderen Fahrzeugs in der durch die Empfangsreichweite der Empfangseinrichtung gegebene Umgebung des einen Fahrzeugs zu empfangen und dass es eine Auswerteeinrichtung zur Ermittlung der verkehrsrelevanten Umgebungsinformation aus diesen Daten aufweist. Das Fahrzeug ist dabei bevorzugt ein Kraftfahrzeug, insbesondere ein Personenkraftwagen.

Dabei ist vorgesehen, dass das Funksystem ein kabelloses Reifendruckkontrollsystem (Tire Pressure Monitoring System: TPMS) ist. Die Betriebsgröße des Fahrzeugs ist in diesem Fall der Reifendruck der Reifen des Fahrzeugs.

Gemäß einer weiteren bevorzugten Ausführungsform der Erfindung ist vorgesehen, dass das Informationssystem mindestens ein weiteres Funksystem aufweist, über das das Informationssystem die Daten und/oder die verkehrsrelevante Umgebungsinformation weiterversendet.

Dieses weitere Funksystem ist beispielsweise ein RKE-, GSM-, GPRS-, EDGE-, UMTS-, LTE-,WiMax-, WLAN-, ZigBee- und/oder Bluetooth-System. Auf diese Weise können die Daten und/oder die verkehrsrelevante Umgebungsinformation an weitere Fahrzeuge und/oder Basis- bzw. Relaisstationen weitergegeben beziehungsweise mit diesen ausgetauscht werden. Durch eine derartige "Vernetzung" kann die Informationsdichte stark erhöht werden. Insbesondere ist das weitere Funksystem ein Zugangs- und Fahrtberechtigungssystem, insbesondere ein sogenanntes Remote-Keyless-Entry-System (RKE) und/oder ein Passive-Entry-System ist (PASE).

Gemäß einer bevorzugten Ausgestaltung der Erfindung ist vorgesehen, dass bei der Ermittlung der verkehrsrelevanten Umgebungsinformation weiterhin mindestens eine Bewegungsinformation der Fahrzeugbewegung des einen Fahrzeugs eingeht. Alternativ oder zusätzlich ist insbesondere vorgesehen, dass bei der Ermittlung der verkehrsrelevanten Umgebungsinformation weiterhin mindestens eine Ortsinformation des einen Fahrzeugs eingeht. Diese Ortsinformation ist bevorzugt eine mittels GPS ermittelte Ortsinformation. Alternativ oder zusätzlich ist weiterhin bevorzugt vorgesehen, dass bei der Ermittlung der verkehrsrelevanten Umgebungsinformation die Signalstärke der Daten eingeht. Dazu ist vorgesehen, dass das Informationssystem entsprechende Einrichtungen aufweist oder mit diesen zusammenarbeitet.

Über die Empfangsfeldstärke des Informationssystems kann zudem auf den Abstand geschlossen werden und damit ein besseres Bild der Umgebung erstellt werden. Dieser Abstand ist zwar ungenau, es kann aber eine Abschätzung erfolgen und vor allem ein Vergleich zwischen verschiedenen empfangenen Botschaften erfolgen. Als Referenz kann dabei eine typische Sendeleistung von -10 dBm bis -20dBm (0.1 bis 0,01 mW) angesehen werden. Typische Empfangsleistung bei TPMS ist -80 dBm bis -60 dBm.

Mit Vorteil ist vorgesehen, dass die verkehrsrelevante Umgebungsinformation eine Fahrzeugdichteinformation und/oder eine Abstandsinformation zu dem anderen Fahrzeug und/oder eine Relativbewegungsinformation des einen und des anderen Fahrzeugs ist.

Nachfolgend wird die Erfindung unter Bezugnahme auf die anliegende Zeichnung anhand eines bevorzugten Ausführungsbeispiels näher erläutert. Es zeigt die
- Figur: in Draufsicht zwei Fahrzeuge mit Funksystemen zur fahrzeuginternen Erfassung und Auswertung von Betriebsgrößen-Daten und eines Informationssystems gemäß einer Ausgestaltung der Erfindung.

Die Figur zeigt in Draufsicht zwei als Kraftfahrzeuge ausgebildete Fahrzeuge 10, 12 mit je einem Funksystem 14, 16 zur fahrzeuginternen Erfassung und Auswertung von Daten mindestens einer Betriebsgröße des jeweiligen Fahrzeugs 10, 12. Die beiden Funksysteme 14, 16 sind als Reifendruckkontrollsystem (Tire Pressure Monitoring System: TPMS) ausgebildet. Das eine Fahrzeug 10 weist das erste Funksystem 14, das andere Fahrzeug 12 das (andere) zweite Funksystem 16 auf.

Jedes der beiden Funksysteme 14, 16 setzt sich aus vier in den jeweiligen Reifen 18.1, 18.2, 18.3, 18.4 des einen Fahrzeugs 10 und den Reifen 20.1, 20.2, 20.3, 20.4 des anderen Fahrzeugs 12 angeordneten Sensormodulen 22, 24 mit Sendeeinrichtung (nicht gezeigt) und jeweils einer Empfangseinrichtung 26, 28 zur fahrzeuginternen Erfassung und Auswertung von fahrzeuginternen Daten zusammen. Das erste Funksystem 14 des einen Fahrzeugs 10 also aus vier Sensormodulen 22 und der Empfangseinrichtung 26, das zweite Funksystem 16 des anderen Fahrzeugs 12 aus den vier Sensormodulen 24 und der Empfangseinrichtung 28. Die jeweilige Empfangsreichweite 30, 32 der Empfangseinrichtungen 26, 28 begrenzt eine Umgebung des jeweiligen Fahrzeugs 10, 12.

Jedes der Fahrzeuge 10, 12 weist weiterhin ein Informationssystem 34, 36 zur Ermittlung der mindestens einen verkehrsrelevanten Umgebungsinformation des jeweiligen Fahrzeugs 10, 12 auf, der die jeweilige Empfangseinrichtung 26, 28 des Fahrzeugs 10, 12 zugeordnet ist. Das System 34, 36 weist jeweils eine Auswerteeinrichtung (nicht gezeigt) zur Ermittlung der verkehrsrelevanten Umgebungsinformation aus diesen Daten auf.

Wie in der Figur gezeigt, bilden Empfangseinrichtung 26, 28 und Informationssystem 34, 36 bevorzugt eine Einheit. Mittels eines nicht gezeigten weiteren Funksystems sendet das eine Fahrzeug 10 die verkehrsrelevante(n) Umgebungsinformation(en) an andere Fahrzeuge und/oder eine Basisstation in der Reichweite seines weiteren Funksystems. Das weitere Funksystem hat dabei eine größere Reichweite als das eine Funksystem, also in diesem Beispiel das kabellose Reifendruckkontrollsystem. Es ergibt sich folgende Funktion: Zur Ermittlung der mindestens einen verkehrsrelevanten Umgebungsinformation des einen Fahrzeugs 10 wird die Empfangseinrichtung 26 des Funksystems 14 (kabelloses Reifendruckkontrollsystem) genutzt, um die versandten Daten des zweiten Funksystems 16 des anderen Fahrzeugs 12 in der durch die Empfangsreichweite 30 der Empfangseinrichtung 26 gegebene Umgebung des einen Fahrzeugs 10 zu empfangen, wobei die verkehrsrelevante Umgebungsinformation aus diesen Daten mittels der Auswerteeinrichtung des Informationssystems 34 ermittelt wird. Das Informationssystem ist in diesem einfachen Beispiel als Vorrichtung 34 innerhalb des Fahrzeugs ausgebildet.

In die verkehrsrelevante Umgebungsinformation geht neben einer Auswertung der Daten zum Beispiel noch eine Bewegungsinformation der Fahrzeugbewegung des einen Fahrzeugs, nämlich die Fahrzeuggeschwindigkeit, ein.

Das eine Fahrzeug 10 versendet diese Umgebungsinformation mittels eines weiteren Funksystems, zum Beispiel eines WLAN-Systems (WLAN: Wireless Lokal Area Network, z. B. IEEE 802.11a/b/g/n/p) - hier nicht gezeigt, an andere Fahrzeuge und empfängt über dieses weitere Funksystem auch die Umgebungsinformationen anderer Fahrzeuge, so dass ein "Informationscluster" entsteht.

Gleiches kann natürlich auch für das andere Fahrzeug 12 gelten.

Die Funktion soll nun in vier praktischen Beispielen erläutert werden:
1. Beispiel - Stauerkennung:
   Das eine Fahrzeug 10 empfängt über sein Informationssystem bzw. seine Vorrichtung 34 (z. B. RKE-Modul) auf einmal sehr oft und sehr viele verschiedene TPMS-Daten. Zusätzlich ist die Geschwindigkeit v des eigenen Fahrzeugs 10 sehr gering geworden (und mit einem evtl. vorhandenen Abstandssensor, wie einem Radar, wurde ein sehr kleiner Abstand zum Vorausfahrzeug erkannt). Daraus schließt das System, dass es sich um einen Stau handelt und kann diese Information per Kommunikationstechnik (z. B. RKE oder GSM oder GPRS oder EDGE oder UMTS oder LTE oder WiMax oder WLAN oder ZigBee oder Bluetooth) versenden, um andere Fahrzeuge 12 zu informieren.
2. Beispiel:
   Das eine Fahrzeug 10 fährt mit annähernd gleichbleibender Geschwindigkeit v. Währenddessen empfängt es immer wieder TPMS Daten mit der gleichen ID und der ungefähr gleichen Feldstärke des anderen Fahrzeugs 12. Daraus lässt sich schließen, dass dichter Verkehr herrscht, und andere Fahrzeuge 12 mit der ungefähr gleichen Geschwindigkeit v unterwegs sind.
3. Beispiel:
   Das eine Fahrzeug 10 fährt mit annähernd gleichbleibender Geschwindigkeit v. Währenddessen empfängt es immer wieder TPMS Daten mit der gleichen ID und der ungefähr gleichen Feldstärke. Zudem empfängt es die TPMS-Daten immer in vierer Paaren bzw. kann immer vier Botschaften (der vier Reifen) als zu einem anderen Fahrzeug 12 zugehörig identifizieren. Aus deren Feldstärken lässt sich nun auf die ungefähre Position des anderen Fahrzeugs 12 schließen, also, ob es sich vor dem eigenen Fahrzeug 10 oder neben ihm befindet.
4. Beispiel - Spurwechsel-Assistent:
   Das eine Fahrzeug 10 fährt auf einer mehrspurigen Straße und empfängt TPMS Daten von anderen Fahrzeugen 12 die unmittelbar neben ihm fahren. Aus der Feldstärke der Signale kann auf die ungefähre Position der benachbarten anderen Fahrzeuge 12 (Nachbarfahrzeuge) geschlossen werden. Wenn das eine Fahrzeug 10 nun die Spur wechseln will, kann der Fahrer dieses einen Fahrzeugs 10 vor einer drohenden Kollision gewarnt werden.

## Patentansprüche

1. Verfahren zur Ermittlung mindestens einer verkehrsrelevanten Umgebungsinformation eines Fahrzeugs (10), wobei eine Empfangseinrichtung (26) mindestens eines Funksystems (14) zur fahrzeuginternen Erfassung und Auswertung von Daten mindestens einer Betriebsgröße des einen Fahrzeugs (10) genutzt wird, um versandte Daten eines Funksystems (16) mindestens eines anderen Fahrzeugs (12) in der durch die Empfangsreichweite (30) der Empfangseinrichtung (26) gegebene Umgebung des einen Fahrzeugs (10) zu empfangen, wobei die verkehrsrelevante Umgebungsinformation aus diesen Daten ermittelt wird, wobei das Funksystem (14) ein kabelloses Reifendruckkontrollsystem ist, **dadurch gekennzeichnet, dass** beide Funksysteme (14, 16) kabellose Reifendruckkontrollsysteme sind und dass über die die Empfangsreichweite (30) vorgebende Empfangsfeldstärke der Empfangseinrichtung (26) auf den Abstand zu verschiedenen in den Reifen (20.1, 20.2, 20.3, 20.4) des anderen Fahrzeugs (12) angeordneten Sensormodulen (24) geschlossen wird.

2. Verfahren nach Anspruch 1, **dadurch gekennzeichnet, dass** das eine Funksystem (14) ein Funksystem zum Empfang von Daten eines kabellosen Reifendruckkontrollsystems und/oder eines Funkschlüssels ist.

3. Verfahren nach Anspruch 1 oder 2, **dadurch gekennzeichnet, dass** das eine Fahrzeug (10) mindestens ein weiteres Funksystem aufweist, über das es die Daten und/oder die verkehrsrelevante Umgebungsinformation weiterversendet.

4. Verfahren nach einem der vorhergehenden Ansprüche, **dadurch gekennzeichnet, dass** bei der Ermittlung der verkehrsrelevanten Umgebungsinformation weiterhin mindestens eine Bewegungsinformation der Fahrzeugbewegung des einen Fahrzeugs (10) eingeht.

5. Verfahren nach einem der vorhergehenden Ansprüche, **dadurch gekennzeichnet, dass** die verkehrsrelevante Umgebungsinformation eine Fahrzeugdichteinformation und/oder eine Abstandsinformation zu dem anderen Fahrzeug (12) und/oder eine Relativbewegungsinformation des einen und des anderen Fahrzeugs (10, 12) ist.

6. Informationssystem (34) zur Ermittlung mindestens einer verkehrsrelevanten Umgebungsinformation eines Fahrzeugs (10), wobei das Informationssystem (34) eine Empfangseinrichtung (26) eines Funksystems (14) zur fahrzeuginternen Erfassung und Auswertung von Daten mindestens einer Betriebsgröße des einen Fahrzeugs (10) aufweist, die nutzbar ist, um versandte Daten eines Funksystems (16) mindestens eines anderen Fahrzeugs (12) in der durch die Empfangsreichweite (30) der Empfangseinrichtung (26) gegebene Umgebung des einen Fahrzeugs (10) zu empfangen, und dass das Informationssystem (34) eine Auswerteeinrichtung zur Ermittlung der verkehrsrelevanten Umgebungsinformation aus diesen Daten aufweist, wobei das Funksystem (14) ein kabelloses Reifendruckkontrollsystem ist, **dadurch gekennzeichnet, dass** beide Funksysteme (14, 16) kabellose Reifendruckkontrollsysteme sind und dass über die die Empfangsreichweite (30) vorgebende Empfangsfeldstärke der Empfangseinrichtung (26) auf den Abstand zu verschiedenen in den Reifen (20.1, 20.2, 20.3, 20.4) des anderen Fahrzeugs (12) angeordneten Sensormodulen (24) geschlossen wird.

7. System nach Anspruch 6, **gekennzeichnet durch** mindestens ein weiteres Funksystem, über das es die Daten und/oder die verkehrsrelevante Umgebungsinformation weiterversendet.

8. System nach Anspruch 6 oder 7, **dadurch** g e - **kennzeichnet**, dass bei der Ermittlung der verkehrsrelevanten Umgebungsinformation weiterhin mindestens eine Bewegungsinformation der Fahrzeugbewegung des einen Fahrzeugs (10) eingeht.

9. System nach einem der Ansprüche 6 bis 8 **dadurch gekennzeichnet, dass** die verkehrsrelevante Umgebungsinformation eine Fahrzeugdichteinformation und/oder eine Abstandsinformation zu dem anderen Fahrzeug (12) und/oder eine Relativbewegungsinformation des einen und des anderen Fahrzeugs (10, 12) ist.

## Claims

1. Method for ascertaining at least one traffic-related surroundings information item for a vehicle (10), wherein a reception device (26) in at least one radio system (14) is used for the vehicle-internal capture and evaluation of data for at least one operating variable from the one vehicle (10) in order to receive sent data from a radio system (16) in at least one other vehicle (12) in the surroundings of the one vehicle (10) as defined by the reception range (30) of the reception device (26), wherein the traffic-related surroundings information item is ascertained from said data, wherein the radio system (14) is a wireless tyre pressure monitoring system, **characterized in that** both radio systems (14, 16) are wireless tyre pressure monitoring systems and **in that** the reception field strength of the reception device (26), which reception field strength prescribes the reception range (30), is used to infer the distance from various sensor modules (24) arranged in the tyres (20.1, 20.2, 20.3, 20.4) of the other vehicle (12).

2. Method according to Claim 1, **characterized in that** the one radio system (14) is a radio system for receiving data from a wireless tyre pressure monitoring system and/or from a radio key.

3. Method according to Claim 1 or 2, **characterized in that** the one vehicle (10) has at least one further radio system which it uses to forward the data and/or the traffic-related surroundings information item.

4. Method according to one of the preceding claims, **characterized in that** the ascertainment of the traffic-related surroundings information item also includes at least one movement information item for the vehicle movement of the one vehicle (10).

5. Method according to one of the preceding claims, **characterized in that** the traffic-related surroundings information item is a vehicle density information item and/or a distance information item relating to the other vehicle (12) and/or a relative movement information item for the one and the other vehicle (10, 12).

6. Information system (34) for ascertaining at least one traffic-related surroundings information item for a vehicle (10), wherein the information system (34) has a reception device (26) in a radio system (14) for the vehicle-internal capture and evaluation of data for at least one operating variable from the one vehicle (10), which reception device can be used in order to receive sent data from a radio system (16) in at least one other vehicle (12) in the surroundings of the one vehicle (10) as defined by the reception range (30) of the reception device (26), and in that the information system (34) has an evaluation device for ascertaining the traffic-related surroundings information item from said data, wherein the radio system (14) is a wireless tyre pressure monitoring system, **characterized in that** both radio systems (14, 16) are wireless tyre pressure monitoring systems and **in that** the reception field strength of the reception device (26), which reception field strength prescribes the reception range (30), is used to infer the distance from various sensor modules (24) arranged in the tyres (20.1, 20.2, 20.3, 20.4) of the other vehicle (12).

7. System according to Claim 6, **characterized by** at least one further radio system which it uses to forward the data and/or the traffic-related surroundings information item.

8. System according to Claim 6 or 7, **characterized in that** the ascertainment of the traffic-related surroundings information item also includes at least one movement information item for the vehicle movement of the one vehicle (10).

9. System according to one of Claims 6 to 8, **characterized in that** the traffic-related surroundings information item is a vehicle density information item and/or a distance information item relating to the other vehicle (12) and/or a relative movement information item for the one and the other vehicle (10, 12).

## Revendications

1. Procédé de détermination d'au moins une information d'environnement d'un véhicule (10) pertinente pour la circulation, dans lequel on utilise un dispositif (26) de réception d'au moins un système (14) radio pour la détection interne aux véhicules et l'exploitation de données d'au moins une grandeur de fonctionnement du un véhicule (10), afin de recevoir des données envoyées d'un système (16) radio d'au moins un autre véhicule (12) dans l'environnement, donné par la portée (30) de réception du dispositif (26) de réception, du un véhicule (10), l'information d'environnement pertinente pour la circulation étant déterminée à partir de ces données, le système (14) radio étant un système sans câble de commande de la pression des pneumatiques, **caractérisé en ce que** les deux systèmes (14, 16) radio sont des systèmes sans câble de commande de la pression des pneumatiques et **en ce que** l'on déduit, par les intensités du champ de réception, prescrivant la portée (30) de réception, des dispositifs (26) de réception, la distance à divers modules (24) de capteurs montés dans les pneumatiques (20.1, 20.2, 20.3, 20.4) de l'autre véhicule (12).

2. Procédé suivant la revendication 1, **caractérisé en ce que** le un système (14) est un système radio de réception de données d'un système sans câble de commande de la pression des pneumatiques et/ou d'une clé radio.

3. Procédé suivant la revendication 1 ou 2, **caractérisé en ce que** le un véhicule (10) a au moins un autre système radio, par lequel il achemine les données et/ou l'information d'environnement pertinente pour la circulation.

4. Procédé suivant l'une des revendications précédentes, **caractérisé en ce que**, dans la détermination de l'information d'environnements pertinente pour la circulation, entre, en outre, au moins une information de déplacement du un véhicule (10).

5. Procédé suivant l'une des revendications précédentes, **caractérisé en ce que** l'information d'environnement pertinente pour la circulation est une information de densité de véhicules et/ou une information de distance à l'autre véhicule (12) et/ou une information de déplacement relatif de l'un et de l'autre véhicule (10, 12).

6. Système (34) d'information pour déterminer au moins une information d'environnement d'un véhicule (10) pertinente pour la circulation, le système (34) d'information ayant un dispositif (26) de réception d'un système (14) radio pour la détection interne aux véhicules et l'exploitation de données d'au moins une grandeur de fonctionnement du un véhicule (10), qui peut être utilisé pour recevoir des données envoyées d'un système (16) radio d'au moins un autre véhicule (12), dans l'environnement du un véhicule (10), donné par la portée (30) de réception du dispositif (26) de réception, et en ce que le système (34) d'information a un dispositif d'exploitation pour déterminer à partir de ces données l'information d'environnement pertinente pour la circulation, le système (14) radio étant un système sans câble de commande de la pression des pneumatiques, **caractérisé en ce que** les deux systèmes (14, 16) radio sont des systèmes sans câble de commande de la pression des pneumatiques et **en ce que** l'on déduit, par les intensités du champ de réception, prescrivant la portée (30) de réception, des dispositifs (26) de réception, la distance à divers modules (24) de capteurs montés dans les pneumatiques (20.1, 20.2, 20.3, 20.4) de l'autre véhicule (12).

7. Système suivant la revendication 6, **caractérisé par** un au moins un autre système radio, par lequel il achemine les données et/ou l'information d'environnement pertinente pour la circulation.

8. Système suivant la revendication 6 ou 7, **caractérisé en ce que**, dans la détermination de l'information d'environnement pertinente pour la circulation, entre, en outre, au moins une information de déplacement du un véhicule (10).

9. Système suivant l'une des revendications 6 à 8, **caractérisé en ce que** l'information d'environnement pertinente pour la circulation est une information de densité de véhicules et/ou une information de distance à l'autre véhicule (12) et/ou une information de déplacement relatif de l'un et de l'autre véhicule (10, 12).
